# EUROPÄISCHE PATENTSCHRIFT

(11) **EP 0 602 375 B1**
(45) Veröffentlichungstag und Bekanntmachung des Hinweises auf die Patenterteilung: **24.06.1998**
(21) Anmeldenummer: 93117950.1
(22) Anmeldetag: 05.11.1993
(51) Int. Cl.: B65D 5/48, B65D 5/42, B65D 85/42, B65D 5/49

(54) **Verpackungsschachtel für längliche Gegenstände**
Packaging box for longish articles
Boîte d'emballage pour articles allongés

(30) Priorität: 15.12.1992 DE 9217040 U
(43) Veröffentlichungstag der Anmeldung: 22.06.1994
(73) Patentinhaber: ROBERT BOSCH GMBH, 70442 Stuttgart (DE)
(72) Erfinder: Woelk, Steffen, Dipl.-Ing., D-41749 Viersen (DE); Hermann, Manfred, D-71404 Korb (DE); Krieger, Eberhard, Dipl.-Ing., D-71384 Weinstadt (DE); Loew, Guenter, D-71334 Waiblingen (DE)

(56) Entgegenhaltungen:
- EP-A- 0 170 637
- EP-A- 0 441 757
- DE-A- 2 756 902
- GB-A- 501 602

## Beschreibung

### Stand der Technik

Die Erfindung betrifft eine Verpackungsschachtel für mehrere längliche Gegenstände, wie Fläschchen, Ampullen, Vials oder dergleichen nach dem Oberbegriff des Anspruchs 1.

Eine beispielsweise aus der EP-A-441 757 bekannte Faltschachtel hat, um die verpackten Ampullen aus Glas vor Bruch zu schützen, einen Gefacheinsatz mit mehreren Trennwänden, die Kammern für die einzelnen Ampullen bilden. Für viele verpackte Stoffe ist es wesentlich, für Medikamente unabdinglich, daß zusammen mit den Medikamenten eine Gebrauchsanleitung in Form eines Faltblatts oder einer Broschüre mitgeliefert wird. Bei jeweils nur einem in einer Faltschachtel verpackten Gegenstand ist das Faltblatt U-förmig um den Gegenstand gelegt und in der Faltschachtel untergebracht. Bei Mehrstückpackungen mit einem Gefacheinsatz ist eine solche Anordnung schwierig. Es ist daher eine Verpackungsschachtel für mehrere längliche Gegenstände erstrebenswert, in der auch ein Begleittext übersichtlich und leicht zugänglich untergebracht werden kann.

Ferner ist durch die GB-A-501 602 eine Faltschachtel gemäß dem Oberbegriff des Anspruchs 1 bekannt geworden, bei der die Trennwände für die Gegenstände von einem Gefacheinsatz ausgebildet werden, wobei der Gefacheinsatz so gefaltet ist, daß er eine zu einer breiten Seitenwand angeordnete Wand aufweist. Die Wand ist jedoch unmittelbar an der breiten Seitenwand angeordnet.

Die erfindungsgemäße Verpackungsschachtel mit den im Kennzeichen des Anspruchs 1 angegebenen Merkmalen hat den Vorteil, daß ohne großen Aufwand eine gesonderte Ablage des Begleittextes in Form eines Faltblattes oder einer Broschüre vorhanden ist. Außerdem fällt bei dieser Anordnung der Begleittext beim Öffnen der Verpackungsschachtel sofort ins Blickfeld und ist einfach und getrennt von einem Gegenstand zu entnehmen, sowie nach Gebrauch genauso einfach wieder unverlierbar in der Schachtel unterzubringen.

Durch die in den Unteransprüchen aufgeführten Maßnahmen sind vorteilhafte Weiterbildungen der im Anspruch 1 angegebenen Verpackungsschachtel möglich.

Ein Ausführungsbeispiel der Erfindung ist in der Zeichnung dargestellt und wird im folgenden näher beschrieben. Es zeigen Figur 1 eine Faltschachtel mit Gefacheinsatz, einseitig geöffnet in schaubildlicher Ansicht und Figur 2 die Faltschachtel nach Figur 1 im Längsschnitt.

Die aus Karton oder Pappe bestehende, quaderförmige Faltschachtel hat einen Rumpf 10 mit zwei parallelen Breitseitenwänden 11, 12 und zwei parallelen Schmalseitenwänden 13, 14 sowie an diesen Seitenwänden angelenkte Verschlußlaschen 15 bis 18 zum Verschließen der Öffnungen des Rumpfes 10 in bekannter Weise. Die Faltschachtel ist in Figur 1 mit einer verschlossenen und einer unverschlossenen Öffnung dargestellt.

Die zum Verpacken mehrerer, beispielsweise fünf, zerbrechlicher Gegenstände 1, wie Fläschchen, Ampullen, Vials oder dergleichen bestimmte Faltschachtel hat zum Verhindern des Aneinanderschlagens der Gegenstände 1 einen Gefacheinsatz 20 mit mehreren, beispielsweise vier Trennwänden 21, die in zu den Schmalseitenwänden 13, 14 parallelen Ebenen verlaufen und je ein Fach für jeden Gegenstand 1 abteilen. Zum Unterbringen eines Begleittextes in Form eines Faltblatts 26 hat die Faltschachtel zusätzlich eine Zwischenwand 25 aus Karton oder Pappe, die sich quer zu den Trennwänden 21 und parallel zu den Breitseitenwänden 11, 12, erstreckt. Sie verläuft in einem Abstand von 2 bis 5 mm parallel zu einer (11) der beiden Breitseitenwände 11, 12, erstreckt sich über die gesamte Breite der Faltschachtel und bildet zusammen mit der naheliegenden Breitseite 11 eine Tasche zum Aufnehmen des Faltblatts 2.

Die Trennwände 21 sind mit der Zwischenwand 25 und mit der einen die Fächer begrenzenden Breitseitenwand 12 durch angelenkte Lappen 22, 23 verbunden. Die Zwischenwand 25 und die Trennwände 21 erstrecken sich nur über einen Teil der Länge der Faltschachtel, so daß die Gegenstände 1 und das Faltblatt 2 von der Gebrauchs-Öffnungsseite her übersichtlich und ohne Hindernis greifbar angeordnet sind. Vorzugsweise sind die Trennwände 21 zur Zwischenwand 25 hin abgeschrägt.

## Patentansprüche

1. Verpackungsschachtel für mehrere längliche Gegenstände (1), mit zwei breiten Seitenwänden (11, 12), zwei schmalen Seitenwänden (13, 14), mit zwei von Laschen (15 bis 18) gebildeten Endverschlüssen, sowie mit einem nebeneinander liegende Fächer bildenden Gefacheinsatz (20), der wenigstens eine parallel zu den schmalen Seitenwänden (13, 14) ausgerichtete Trennwand (21) und eine parallel zu einer breiten Seitenwand (11, 12) angeordnete Wand hat, an die die Trennwand (21) anschließt, dadurch gekennzeichnet, daß die Wand als Zwischenwand (25) ausgebildet ist, die in einem naheliegenden Abstand parallel von einer breiten Seitenwand (11, 12) angeordnet ist, so daß eine sich über die gesamte Breite der Faltschachtel erstreckende Tasche zur Aufbewahrung eines Faltblatts (2) ausgebildet wird.

2. Verpackungsschachtel nach Anspruch 1, dadurch gekennzeichnet, daß die Trennwand (21) an der Zwischenwand (25) angelenkt ist.

3. Verpackungsschachtel nach Anspruch 1 oder 2, dadurch gekennzeichnet, daß sich die Zwischenwand (25) über einen Teil der Länge der Schachtel erstreckt.

4. Verpackungsschachtel nach einem der Ansprüche 1 bis 3, dadurch gekennzeichnet, daß sie als Faltschachtel mit die Öffnungen deckenden Verschlußlappen (15, 16, 17, 18) ausgebildet ist.

## Claims

1. Packaging box for a plurality of elongate articles (1), having two broad side walls (11, 12) and two narrow side walls (13, 14), having two end closures formed by flaps (15 to 18), and having a partition insert (20) which forms compartments, located one beside the other, and has at least one partition wall (21), aligned parallel to the narrow side walls (13, 14), and a wall which is arranged parallel to a broad side wall (11, 12) and is adjoined by the partition wall (21), characterized in that the wall is designed as an intermediate wall (25) which is arranged in the close vicinity of, and parallel to, a broad side wall (11, 12), thus forming a pocket which extends over the entire width of the folding box and is intended for storing a leaflet (2).

2. Packaging box according to Claim 1, characterized in that the partition wall (21) is articulated on the intermediate wall (25).

3. Packaging box according to Claim 1, characterized in that the intermediate wall (25) extends over part of the length of the box.

4. Packaging box according to one of Claims 1 to 3, characterized in that it is designed as a folding box with closure flaps (15, 16, 17, 18) which cover the opening.

## Revendications

1. Boîte d'emballage accueillant plusieurs articles allongés (1) comprenant deux parois latérales larges (11, 12) et deux parois latérales étroites (13, 14) complétées par deux fermetures d'extrémité constituées par des languettes (15 à 18), un insert (20) qui forme des cases situées côte à côte et qui présente au moins une paroi de séparation (21) parallèle aux parois latérales étroites (13, 14) ainsi qu'une paroi parallèle à une des parois latérales larges (11, 12) et à laquelle se raccorde la paroi de séparation (21), caractérisée en ce que la paroi est une paroi intermédiaire (25) montée tout près d'une paroi latérale large (11, 12) et parallèlement à celle-ci, de manière à former une poche courant toute la largeur de la boîte d'emballage et servant à la mise en dépôt d'un dépliant (2).

2. Boîte d'emballage selon la revendication 1, caractérisée en ce que la paroi de séparation (21) est articulée à la paroi intermédiaire (25).

3. Boîte d'emballage selon la revendication 1 ou 2, caractérisée en ce que la cloison intermédiaire (25) couvre une partie de la longueur de la boîte.

4. Boîte d'emballage selon une des revendications 1 à3, caractérisée en ce qu' en tant que boîte formée par pliage, elle comporte des languettes de fermeture (15, 16, 17, 18) recouvrant les ouvertures.
